# FASCICULE DE BREVET EUROPEEN

(11) **EP 0 527 092 B1**
(45) Date de publication et mention de la délivrance du brevet: **23.04.1997**
(21) Numéro de dépôt: 92420224.5
(22) Date de dépôt: 30.06.1992
(51) Int. Cl.: D04C 1/02, D04C 1/06

(54) **Armature textile utilisable pour la réalisation de complexes stratifiés et procédé pour son obtention**
Textile Armierung benutzbar für die Herstellung von geschichteten Zusammenstellungen und Verfahren zu deren Erhalt
Textile reinforcement usable for making layered compositions and method for its manufacture

(30) Priorité: 31.07.1991 FR 9109972
(43) Date de publication de la demande: 10.02.1993
(73) Titulaire: ETABLISSEMENT LES FILS D'AUGUSTE CHOMARAT & CIE, F-75008 Paris (FR)
(72) Inventeur: Fourezon, André, F-07160 Le Cheylard (FR)
(74) Mandataire: Laurent, Michel

(56) Documents cités:
- EP-A- 0 033 244
- EP-A- 0 193 478
- EP-A- 0 321 228
- EP-A- 0 327 085
- FR-A- 2 378 117
- FR-A- 2 510 624

## Description

L'invention concerne un perfectionnement apporté aux armatures textiles utilisées pour la réalisation de complexes stratifiés, c'est-à-dire d'articles à base de résine (polyester ou autres), armés par une structure textile de renforcement.

A ce jour, comme armature textile de renforcement, outre les structures constituées de nappes tissées ou non tissées, éventuellement combinées entre elles (par aiguilletage, couture/tricotage...), il a également été proposé d'utiliser, notamment pour la réalisation de corps creux tubulaires de forme cylindrique ou conique, de profilés de formes diverses, des gaines tressées (voir FR-A-2 402 730 correspondant à l'US-A-4 228 207, FR-A-2 455 980, 2 462 266 ou 2 510 624).

De telles gaines tressées qui conviennent particulièrement bien pour la réalisation d'articles tubulaires, sont constituées, d'une manière connue, par deux séries de fils entrecroisés disposés en biais par rapport à la génératrice de la tresse. Lors de la fabrication de ces tresses, les fils sont en général orientés à 45° par rapport à la génératrice. Ce matériau étant déformable, il est donc possible de jouer sur cette déformabilité pour obtenir des complexes stratifiés de formes variables et/ou faire varier la résistance soit dans le sens longitudinal soit dans le sens transversal. Ainsi, il est possible d'améliorer considérablement la résistance longitudinale en étirant la tresse dans le sens de la longueur, ce qui provoque un resserrement de la gaine tubulaire, et oriente les fils qui la composent dans une direction qui tend à se rapprocher de la génératrice.

De telles tresses constituées de deux séries de fils entrecroisés sont en général désignées par l'expression "tresses bidirectionnelles".

Outre les tresses bidirectionnelles précitées, il a également été proposé de réaliser des tresses, désignées par l'expression "tresses tridirectionnelles", dans lesquelles une troisième série de fils est disposée parallèlement à la génératrice et est emprisonnée entre les deux séries de fils disposés en biais. De telles tresses tridirectionnelles peuvent être utilisées soit seules, soit éventuellement comporter un noyau interne tel que cela est décrit dans le FR-A-2 379 376, qui peut être imprégné avec une matrice thermoplastique, ce qui permet d'obtenir directement sur la machine de tressage une structure tubulaire composite comme cela ressort de l'EP-A-0 327 085.

Si comme dit précédemment, des telles structures de renforcement conviennent pour la réalisation d'éléments cylindriques (tubes, mâts de planches à voile, raquettes de tennis..), en revanche, elles ne sont pas adaptées lorsque l'on souhaite réaliser des matériaux stratifiés de faible épaisseur, plats ou en forme, obtenus notamment selon la technique dite par "pultrusion", technique qui, d'une manière générale, consiste à réaliser des profilés en continu en extrudant une résine thermodurcissable et en lui incorporant en continu un renfort textile et qui implique donc une mise sous tension importante, et par suite, nécessite l'utilisation de renforts indéformables, propriété incompatible avec celle d'une tresse où par nature, les fils peuvent être facilement déplacés les uns par rapport aux autres.

Par suite, à ce jour, pour la réalisation d'articles stratifiés obtenus par pultrusion, et plus particulièrement dans le cas d'articles en forme de profilé (L, U, V..), comme renforts textiles, on utilise donc en général des nappes unidirectionnelles constituées de mèches filamentaires maintenues parallèlement les unes par rapport aux autres. Ces renforts permettent d'obtenir des profilés pouvant avoir des formes complexes, dont l'épaisseur est constante et dans lesquelles le renfort textile est parfaitement positionné à l'intérieur de la résine. Les profilés ainsi obtenus présentent une bonne résistance à la traction compte tenu des renforts longitudinaux, mais, en revanche, peuvent présenter des insuffisances en résistance à la torsion, notamment dans le cas d'éléments ayant une longueur importante.

Or on a trouvé, et c'est ce qui fait l'objet de la présente invention, un perfectionnement aux armatures textiles du type tresse tridirectionnelle, qui résoud l'ensemble de ces problèmes et permet de réaliser des articles stratifiés, notamment par la technique dite de "pultrusion", pouvant avoir un profil (section en L, U, V.. ) complexe, de grande longueur et de faible épaisseur (de l'ordre de quelques millimètres), et dans lequel les fils de renforcement ne sont pas déplacés les uns par rapport aux autres lors de la mise en forme et s'étendent aussi bien parallèlement qu'en biais par rapport à la longueur du profilé réalisé.

Certes, de tels articles comportant des fils orientés selon trois directions, avaient été proposés depuis fort longtemps (cf. US-A-3 446 25I), mais, ainsi que cela ressort de ce document, leur réalisation impliquait d'obtenir un entrecroisement des fils entre eux par tissage, et ce afin d'éviter que les séries de fils élémentaires ne se déplacent les unes par rapport aux autres. En conséquence, bien qu'aucune indication ne soit donnée dans ce document sur la manière dont on pouvait réaliser de tels articles, il est clair qu'ils nécessitent des métiers à tisser qui doivent faire l'objet d'adaptations importantes pour pouvoir orienter les fils de chaine et de trame selon trois axes.

L'armature tridirectionnelle conforme à l'invention peut, quant à elle, être obtenue selon un procédé simple, sur du matériel de tressage conventionnel, sans aucune adaptation de ce dernier en ce qui concerne la réalisation de la tresse tridirectionnelle de base entrant dans sa réalisation, et ce selon un procédé simple qui fait également partie de l'invention.

D'une manière générale, l'armature conforme à l'invention comporte trois séries de fils orientés différemment les uns par rapport aux autres, deux étant disposés en biais, en sens inverse l'un de l'autre, par rapport à la longueur, et les fils de la troisième étant quant à eux disposés parallèlement à la longueur, et emprisonnés entre les deux séries de fils disposés en biais, et dans laquelle lesdits fils longitudinaux sont constitués au moins pour partie de fils présentant des propriétés thermocollantes, dont les caractéristiques adhésives sont révélées après réalisation de la tresse, et permettent d'assurer la liaison des couches externes bidirectionnelles sans possibilité de déplacement du positionnement des fils les uns par rapport aux autres, caractérisée en ce que ladite tresse tubulaire est découpée selon l'une de ses génératrices et mise ensuite à plat donnant une armature sous la forme d'une nappe souple constituée par une seule couche tridirectionnelle.

Grâce à une telle structure, on obtient donc un matériau qui non seulement présente les avantages des renforts textiles tressés (orientation des filaments en biais par rapport à la longueur et ce, selon un angle déterminé, pouvant être facilement réglé lors de la production de ladite tresse), mais qui n'en a pas les inconvénients (déformabilité) nuisibles lorsque l'on souhaite réaliser une structure profilée, les fils de la nappe unidirectionnelle étant, par ailleurs, maintenus le plus plat et le plus rectiligne possible, sans déplacement les uns par rapport aux autres, condition nécessaire pour obtenir un complexe stratifié de bonne qualité, notamment lorsqu'il est de faible épaisseur.

Par ailleurs, une telle structure permet de réaliser des matériaux pouvant être soit composés de fils de même nature (par exemple en totalité à base de fils de verre, de carbone, de bore, de silice, de polyamide aromatique..), soit de réaliser une combinaison de différents fils de renforts, par exemple une alternance de fils de verre et de carbone, et ce aussi bien dans la structure bidirectionnelle que dans la nappe unidirectionnelle. Il peut également être envisagé d'incorporer dans l'une ou dans l'ensemble des nappes des fils métalliques permettant éventuellement de mettre en forme le matériau de renforcement et/ou de lui conférer des propriétés spécifiques.

L'invention concerne également un procédé permettant la réalisation d'un tel matériau, ledit procédé consistant à former une tresse tubulaire comportant au moins deux séries de fils entrecroisés les uns par rapport aux autres, et disposés en biais par rapport à la génératrice de la gaine tressée, à introduire simultanément à la formation de la tresse, à l'intérieur de cette dernière, entre les fils disposés en biais, une série de fils longitudinaux, parallèles, dont au moins partie est constituée de fils présentant des propriétés thermocollantes, le positionnement des fils transversaux et longitudinaux les uns par rapport aux autres est fixé sur la machine de tressage par un traitement thermique révélant les propriétés des fils thermocollants, ledit traitement thermique étant réalisé en maintenant la tresse tubulaire en forme, caractérisé en ce que, après fixation des fils les uns par rapport aux autres, on découpe ladite tresse selon une génératrice et on la met à plat, donnant ainsi une armature constituée par une seule couche tridirectionnelle.

L'invention et les avantages qu'elle apporte seront cependant mieux compris grâce aux exemples de réalisation donnés ci-après à titre indicatif mais non limitatif, et qui sont illustrés par les deux figures annexées qui sont des reproductions d'articles réalisés conformément à l'invention, une partie des fils des nappes orientées en biais n'étant pas représentée dans certaines zones pour bien montrer la manière dont les différentes nappes filamentaires sont disposées les unes par rapport aux autres.

Si l'on se reporte aux deux figures annexées dans lesquelles les mêmes éléments sont désignés par les mêmes références, l'armature textile conforme à l'invention se présente donc sous la forme d'une bande plane, désignée par la référence générale (1), de très grande longueur L par rapport à sa largeur l. Elle comporte trois séries de fils orientés différemment les unes par rapport aux autres. Deux ce ces séries de fils (1a,1b) sont disposées en biais, en sens inverse l'une de l'autre par rapport à la longueur L de la bande. Les fils (2) de la troisième série sont, quant à eux, disposés parallèlement à la longueur L et sont emprisonnés entre les deux séries de fils (1a,1b) qui sont tressés entre eux. Dans le matériau conforme à l'invention, les fils (2) de la nappe undirectionnelle sont au moins constitués pour partie de fils présentant des propriétés thermocollantes révélées par traitement thermique. De tels fils (2) peuvent être, par exemple, constitués par des fils de type "âme/gaine", l'âme étant constituée par des filaments de verre, la gaine par un enduit à base d'un polymère, tel qu'un copolyamide.

Une telle structure complexe est obtenue directement sur une machine à tresser conventionnelle, permettant de réaliser une tresse tubulaire comportant deux séries de fils disposés en biais (1a,1b), entre lesquelles sont emprisonnés des fils longitudinaux (2). L'orientation des fils disposés en biais, est obtenue en réglant, de manière connue, l'angle de tressage. L'angle de tressage peut être soit fixe, ce qui permet d'obtenir un article de largeur l déterminée, soit éventuellement être variable en cours de production, permettant d'obtenir une tresse de section variable.

Dans l'exemple illustré à la figure 1, la tresse tubulaire est soumise à une pression en sortie de la machine de manière à ce qu'elle s'aplatisse, le traitement thermique permettant de révéler les propriétés thermocollantes des fils longitudinaux étant réalisé, soit lors de cette phase d'aplatissement soit après celle-ci, ce qui permet de lier les différentes couches du complexe entre elles.

Dans le mode de réalisation illustré à la figure 2, le traitement thermique révélant les propriétés des fils thermocollants de la nappe unidirectionnelle, est réalisé en maintenant la tresse sous sa forme circulaire, ce qui permet ensuite de la découper selon une génératrice pour la remettre à plat et obtenir un article de plus grande largeur.

Dans les deux modes de réalisation illustrés par les figures 1 et 2, le matériau conforme à l'invention est réalisé sur une machine de tressage classique, de type "SPIRALTEX" comportant 96 fuseaux et permettant donc de réaliser une tresse bidirectionnelle présentant deux nappes orientées en sens inverse, et constituées chacune de 48 fils. Les fils (2) de la nappe unidirectionnelle sont incorporés à la tresse de manière connue.

Dans les deux exemples de réalisation, les nappes formant les fils disposés en biais (la,lb), sont constituées par des mèches de fils de carbone, ayant un titre de 400 tex. Dans l'exemple illustré à la figure 1, la nappe unidirectionnelle (fils 2), est constituée par des fils du type âme/gaine, l'âme étant à base d'un fil de verre de 22 tex et la gaine constituée par un enduit à base de copolyamide, dont le point de fusion est d'environ 115°C. Dans l'exemple illustré à la figure 2, le matériau comporte d'une part, des fils fusibles (2) du type précité utilisés comme élément longitudinal et, d'autre part disposés en parallèle à ces fils fusibles, des fils (2a), constitués de mèches de carbone.

Les complexes ainsi réalisés peuvent être utilisés dans de nombreuses applications, telles que par exemple comme renforts de profilés obtenus par pultrusion.

Bien entendu, l'invention n'est pas limitée aux exemples de réalisation décrits précédemment, mais elle en couvre toutes les variantes réalisées dans le même esprit.

## Revendications

1. Armature textile utilisable pour la réalisation de complexes stratifiés obtenus notamment selon la technique dite de "pultrusion", comportant trois séries de fils (1a,1b,2) orientés différemment les uns par rapport aux autres, deux (1a,1b) étant disposés en biais, en sens inverse l'un de l'autre, par rapport à la longueur, et les fils (2) de la troisième étant quant à eux disposés parallèlement à la longueur, et emprisonnés entre les deux séries de fils (1a,1b) disposés en biais, et dans laquelle lesdits fils longitudinaux (2) sont constitués au moins pour partie de fils présentant des propriétés thermocollantes, dont les caractéristiques adhésives sont révélées après réalisation de la tresse, et permettent d'assurer la liaison des couches externes bidirectionnelles (1a,1b) sans possibilité de déplacement du positionnement des fils les uns par rapport aux autres, caractérisée en ce que ladite tresse tubulaire est découpée selon l'une de ses génératrices et mise ensuite à plat donnant une armature sous la forme d'une nappe souple constituée par une seule couche tridirectionnelle.

2. Procédé pour l'obtention d'un matériau selon la revendication 1, qui consiste à former une tresse tubulaire comportant au moins deux séries de fils (1a,1b) entrecroisés les uns par rapport aux autres, et disposés en biais par rapport à la génératrice de la gaine tressée, à introduire simultanément à la formation de la tresse, à l'intérieur de cette dernière, entre les fils (1a,1b) disposés en biais, une série de fils longitudinaux (2), parallèles, dont au moins partie est constituée de fils présentant des propriétés thermocollantes, le positionnement des fils transversaux et longitudinaux les uns par rapport aux autres est fixé sur la machine de tressage par un traitement thermique révélant les propriétés des fils thermocollants, ledit traitement thermique étant réalisé en maintenant la tresse tubulaire en forme, caractérisé en ce que, après fixation des fils les uns par rapport aux autres, on découpe ladite tresse selon une génératrice et on la met à plat, donnant ainsi une armature constituée par une seule couche tridirectionnelle.

## Patentansprüche

1. Textile Armierung, die zur Herstellung von insbesondere nach dem "Zieh-Strangpressen" genannten Verfahren gewonnenen Schichtverbundwerkstoffen verwendbar ist, mit drei Sätzen von relativ zueinander unterschiedlich orientierten Fäden (1a, 1b, 2), wobei zwei (1a, 1b) in zueinander entgegengesetzter Richtung schräg zur Längsrichtung angeordnet sind, und wobei die Fäden (2) des dritten Satzes ihrerseits parallel zur Längsrichtung angeordnet und zwischen den beiden Sätzen der schräg angeordneten Fäden (1a, 1b) eingeschlossen sind, und bei der die längsverlaufenden Fäden (2) zumindest teilweise aus Fäden mit einer Warmklebefähigkeit gebildet werden, deren Adhäsionsvermögen nach Herstellung des Geflechts entwickelt wurde, und die die Verbindung der äußeren zweiseitig gerichteten Lagen (1a, 1b) gewährleisten, ohne daß sich die Fäden aus ihrer Lage relativ zueinander verschieben können, dadurch gekennzeichnet, daß das röhrenförmige Geflecht entlang einer Mantellinie aufgeschnitten und anschließend flach ausgebreitet wurde, wodurch eine Armierung in Form einer biegsamen Faserbahn erhalten wird, die aus einer einzigen dreiseitig gerichteten Lage besteht.

2. Verfahren zur Herstellung eines Materials nach Anspruch 1, bei dem ein röhrenförmiges Geflecht gebildet wird, das zumindest zwei Sätze von ineinander verflochtenen und schräg zur Mantellinie des geflochtenen Schlauches angeordneten Fäden (1a, 1b) aufweist, und bei dem gleichzeitig mit dem Bilden des Geflechts in dieses ein Satz von parallelen längsverlaufenden Fäden (2) zwischen die schräg angeordneten Fäden (1a, 1b) eingefügt wird, die zumindest teilweise aus Fäden mit einer Warmklebefähigkeit gebildet werden, wobei die relative Lage der quer- und längsverlaufenden Fäden auf der Flechtmaschine durch eine thermische Behandlung fixiert wird, durch die die Warmklebefähigkeit der Fäden entwickelt wird, wobei die thermische Behandlung unter Beibehaltung der Form des röhrenförmigen Geflechts durchgeführt wird, dadurch gekennzeichnet, daß das Geflecht entlang einer Mantellinie aufgeschnitten und flach ausgebreitet wird, nachdem die Fäden relativ zueinander fixiert worden sind, wodurch eine Armierung erhalten wird, die aus einer einzigen dreiseitig gerichteten Lage besteht.

## Claims

1. A textile reinforcement usable for the production of laminated composites obtained especially by the so-called « pultrusion » technique, comprising three series of yarns (1a.1b,2) oriented differently relative to one another, two (1a, 1b) being arranged aslant, inversely to one another, in relation to the length of the strip, and the yarns (2) of the third being, for their part, arranged parallel to the length and being trapped between the two series of yarns (1a,1b) arranged aslant, in which said lengthwise yarns (2) consist at least partially of yarns exhibiting heat-adhesive properties, whose adhesive characteristics are developed after production of the braid, and make it possible to ensure the bonding of the two-directional outer layers (1a,1b) without the possibility of movement in the positioning of the yarns relative to one another, characterised in that said tubular braid is cutted along one of its generatrices and flattened producing a reinforcement formed of a supple sheet comprising a single three directional layer.

2. A process for obtaining the material as claimed in claim 1, which consists in forming a tubular braid comprising at least two series of mutually intercrossed yarns (la,lb) arranged aslant in relation to the generatrix of the braided sheath, in introducing simultaneously with the formation of the braid, inside the latter, between the yarns (1a,1b) arranged aslant, a series of parallel lengthwise yarns (2) at least part of which consists of yarns exhibiting heat-adhesive properties, in which the positioning of the transverse and lengthwise yarns relative to one another is fixed on the braiding machine by a heat treatment developing the properties of the heat adhesive yarns, said heat treatment being carried out by maintaining the braid in form characterised in that, after the yarns have been fixed relative to one another, cutting said braid along a generatrix and reflattening it, the reinforcement so realised being constituted by a single three directional layer.
